# EUROPÄISCHE PATENTSCHRIFT

(11) **EP 1 817 116 B1**
(45) Veröffentlichungstag und Bekanntmachung des Hinweises auf die Patenterteilung: **28.05.2008**
(21) Anmeldenummer: 05814358.7
(22) Anmeldetag: 21.11.2005
(51) Int. Cl.: B05C 5/00

(54) **ANORDNUNG UND VERFAHREN ZUR VORHANGBESCHICHTUNG BEWEGTER SUBSTRATE**
ARRANGEMENT AND METHOD FOR CURTAIN COATING MOVING SUBSTRATES
DISPOSITIF ET PROCEDE DE COUCHAGE PAR VOILE DE SUBSTRATS MOBILES

(30) Priorität: 22.11.2004 DE 102004056271
(43) Veröffentlichungstag der Anmeldung: 15.08.2007
(73) Patentinhaber: BASF SE, 67056 Ludwigshafen (DE)
(72) Erfinder: REINHARD, Frank, 68199 Mannheim (DE); HORBACH, Harald, 67435 Neustadt (DE)
(74) Vertreter: Hörschler, Wolfram Johannes
(86) Internationale Anmeldenummer: PCT/EP2005/012440
(87) Internationale Veröffentlichungsnummer: WO 2006/056386

(56) Entgegenhaltungen:
- EP-A- 1 428 582
- US-A- 3 369 522
- US-A- 6 146 690
- US-A1- 2003 145 785
- US-A1- 2004 107 899

## Beschreibung

Die vorliegende Erfindung bezieht sich auf eine Anordnung und ein Verfahren zur Vorhangbeschichtung (englisch: Curtain Coating) zum Auftragen dünner Filme auf bewegte Substrate. Insbesondere bezieht sich die vorliegende Erfindung auf einen Vorhangbeschichter mit einer Unterdruckvorrichtung, welche relativ zu einer Auftrefflinie eines flüssigen Beschichtungsvorhangs auf einer Substratoberfläche bewegbar angeordnet ist. Derartige Vorrichtungen werden beispielsweise eingesetzt bei der Beschichtung von Papier, Klebebändern oder auch bei der Beschichtung von photographischen Filmen.

In der fotografischen Industrie wie auch zur Herstellung von beschichteten Papierbahnen oder Klebebändern wird bereits seit längerem ein Verfahren eingesetzt, bei dem ein beispielsweise bahnförmiges Trägermaterial (z. B. Papierbahnen oder Kunststofffolie) sich kontinuierlich durch einen Beschichtungsbereich bewegt, wo es von einem frei fallenden Flüssigkeitsvorhang ganz oder teilweise in einer oder mehreren Lagen beschichtet wird. Dieses Verfahren wird allgemein als Vorhangbeschichtung oder auch Curtain Coating bezeichnet. Im Sprachgebrauch wird dabei bisweilen noch zwischen dem eigentlichen, einschichtigen Vorhangbeschichten und einer Kaskadenbeschichtung, bei der mehrere Schichten gleichzeitig auf das Trägermaterial aufgebracht werden, unterschieden. Diese Unterscheidung ist in der folgenden Beschreibung jedoch von untergeordneter Relevanz, so dass beide Verfahren gleicher Weise als Vorhangbeschichtung bezeichnet werden sollen und gleichermaßen durch die Erfindung betroffen sind.

Bei der Vorhangbeschichtung wird zunächst eine entsprechende Beschichtungsflüssigkeit, beispielsweise ein Lösungsmittel oder auch eine Dispersion oder Lösung, einem entsprechenden Beschichtungskopf zugeführt. Mittels eines entsprechend gestalteten Gießspaltes, einer Gießlippe oder einer Kaskade wird die Beschichtungsflüssigkeit zu einem frei fallenden Vorhang geformt, welcher auf ein sich quer zur Fallrichtung des Vorhangs bewegendes Substrat auftrifft. Typische Geschwindigkeiten für die Bewegung des Substrates liegen beispielsweise bei der Papierbeschichtung im Bereich von einigen 100 m/min.

Insbesondere bei einer Beschichtung mit großen Substratgeschwindigkeiten ergeben sich eine Vielzahl von Problemen. Diese Probleme hängen insbesondere damit zusammen, dass ein frei fallender Flüssigkeitsvorhang unmittelbar und empfindlich auf kleinste Störungen, wie beispielsweise Luftbewegungen, reagiert. So bildet sich, insbesondere bei schnell bewegten Substratoberflächen, an der Oberfläche eine Grenzschicht, innerhalb derer sich Luft mit der schnell bewegten Oberfläche mitbewegt. Diese Luftgrenzschicht beeinflusst den vom Vorhangbeschichter erzeugten Beschichtungsvorhang an einer Auftrefflinie des Beschichtungsvorhangs auf die Substratoberfläche. Wird die Dynamik dieser Luftgrenzschicht zu groß, so legt sich ein Luftpolster zwischen die Substratoberfläche und den Flüssigkeitsfilm. Dieses Luftpolster führt zu Störungen in der Beschichtungsqualität, insbesondere zu einer Blasenbildung oder anderen Inhomogenitäten.

Aus dem Stand der Technik sind mehrere Verfahren bekannt, den Einfluss dieser Luftgrenzschicht zu unterbinden oder zu verringern und so die Beschichtungsqualität beim Vorhangbeschichten zu verbessern. So ist beispielsweise aus der EP 0 440 279 A1 ein Vorhangbeschichter für die Beschichtung photographischer Elemente bekannt, bei welchem in Substratbewegungsrichtung vor der Auftrefflinie des flüssigen Beschichtungsvorhangs auf die Substratoberfläche ein "Luftschild" (englisch: Air Shield) und eine Bürstenkonstruktion angeordnet sind. Beide Elemente sollen dazu beitragen, ein Ablösen der Luftgrenzschicht von der Substratoberfläche unmittelbar vor dem Auftreffen des flüssigen Beschichtungsvorhangs zu bewirken. Die dargestellte Konstruktion hat jedoch den Nachteil, dass durch den Luftschild und die Bürstenkonstruktion Luftverwirbelungen an der Substratoberfläche unmittelbar vor der Auftrefflinie des flüssigen Beschichtungsvorhangs entstehen, wodurch zusätzliche Inhomogenitäten in dem beschichteten Film induziert werden können. Weiterhin können Bürsten selbst zu Verunreinigungen auf der Substratoberfläche beitragen, da sich in Bürsten leicht Verunreinigungen ansammeln können, welche sich dann z. T. wieder von der Bürste lösen und zwischen Substrat und Film gelangen können.

Aus der EP 0 489 978 A1 ist ein "Luftschild" bekannt, welches zusätzlich Mittel aufweist, um den Luftdruck zwischen dem Luftschild und der Substratoberfläche zu verringern. Dadurch wird die Luftgrenzschicht von der Substratoberfläche entfernt. Auch aus der EP 0 704 752 A1, der EP 0 906 789 B1 und der US 4,842,900 sind entsprechende Vorrichtungen bekannt, bei denen die Luftgrenzschicht auf der Substratoberfläche unmittelbar vor Auftreffen des Beschichtungsvorhangs durch entsprechende Absaugung beeinflusst werden kann.

Die EP 0 704 752 A1 weist zu diesem Zweck eine mit einem Vorhangerzeuger fest verbundene Absaugvorrichtung mit einer Kante auf, welche die Luftgrenzschicht mittels einer Vakuumpumpe unmittelbar vor dem Auftreffen des Beschichtungsvorhangs von der Substratoberfläche entfernt. In der EP 0 906 789 B1 wird darüber hinaus eine Vorrichtung vorgeschlagen, bei welcher die vom bewegten Träger mitgeführte Luft über zwei Schichten aus porösem Material und einer Zuführ- und einer Absaugvorrichtung derart beeinflusst wird, dass sich über der Substratoberfläche ein parabolisches Geschwindigkeitsprofil der mitgeführten Luftschicht ausbildet.

Die US 4,842,900 weist darüber hinaus eine mit einem Vorhangerzeuger fest verbundene Vorrichtung auf, welche unmittelbar vor der Auftrefflinie des Beschichtungsvorhangs auf die Substratoberfläche die Luftgrenzschicht auf der Substratoberfläche austauscht gegen ein Gas, welches im Vergleich zu Luft eine höhere Löslichkeit in der Beschichtungsflüssigkeit aufweist.

Die EP 1 428 582 A1 beschreibt ein Verfahren und eine Vorrichtung zur Vorhangbeschichtung. Dabei wird eine Papier- oder Kartonbahn beschichtet, wobei ein bahnförmiges Substrat unterhalb einer Einrichtung herbeigeführt wird, über welche ein einfach oder mehrfach geschichteter Flüssigkeitsvorhang in Form eines frei fallenden Vorhangs auf das Substrat aufgebracht wird. Dies erfolgt entlang einer dynamischen Beschichtungslinie, wobei ein Luftschild stromauf der Benetzungslinie in Bezug auf die Bewegungsrichtung der Bahn vorgesehen ist. Die dynamische Benetzungslinie des Vorhangs befindet sich im Wesentlichen senkrecht zur Bewegungsrichtung der Bahn, wobei im Wesentlichen ein identischer Luftdruck über einen wesentlichen Teil des frei fallenden Vorfangs an seiner Vorder- und seiner Rückseite in Bezug auf die Bewegungsrichtung der Bahn herrscht. Es wird ein erster Luftstrom in Bezug auf die Benetzungslinie aufgebracht, wobei der Luftstrom über eine wesentliche Linie entlang des frei fallenden Vorhangs verläuft. Luft wird an einer Stelle weiter stromauf der Stelle abgesaugt, an der sich ein Luftauslass befindet, so dass sich die Luft im Bereich der Benetzungslinie entgegen der Bewegungsrichtung der Bahn bewegt und entgegengesetzt zur Grenzschicht, die die Bahn umgibt, geführt wird. Eine zweite Lufteinblasstelle ist in enger Nachbarschaft zur Benetzungslinie vorgesehen. Das erste und das zweite Zuluftvolumen wird über eine erste Absaugung entfernt, und die Grenzschicht wird über eine zweite Absaugung entfernt.

Die im Stand der Technik beschriebenen Vorrichtungen weisen mehrere für die Beschichtungsqualität erhebliche Nachteile auf. Diese Nachteile sind insbesondere darin begründet, dass die mitgeführte Luftgrenzschicht nur eine von zahlreichen Ursachen für Minderungen der Beschichtungsqualität darstellt. Ein weiteres Problem, welches beim Vorhangbeschichten häufig auftritt und die Schichtqualität negativ beeinflusst, ist die sogenannte "Fersenbildung" (englisch: Heeling). Dieses Problem, welches beispielsweise in Figur 1 dargestellt ist, besteht darin, dass zwar einerseits ein Flüssigkeitsfilm von der Substratoberfläche in Bewegungsrichtung mitgenommen wird, sich jedoch entlang der Auftrefflinie des flüssigen Beschichtungsvorhangs auch eine "Ferse" der Beschichtungsflüssigkeit in entgegengesetzter Richtung, also entgegengesetzt zur Bewegungsrichtung, ausbildet.

Die Stärke dieser Ferse oder Flüssigkeitswulst entgegengesetzt zur Bewegungsrichtung ist von zahlreichen Faktoren, wie beispielsweise der Fallgeschwindigkeit des Flüssigkeitsvorhangs in der Auftrefflinie, der Oberflächenspannung der Flüssigkeit oder der Bewegungsrichtung des zu beschichtenden Substrats in der Auftrefflinie des flüssigen Beschichtungsvorhangs abhängig. Die Bildung dieser flüssigen Wulst bzw. Ferse, welche insbesondere auch entlang der Auftrefflinie in ihrer Stärke schwanken kann, beeinflusst die Beschichtungsqualität der Vorhangbeschichtung erheblich. Die aus dem Stand der Technik bekannten Verfahren, welche oben beschrieben wurden und überwiegend dazu dienen, die Luftgrenzschicht auf der Substratoberfläche zu beeinflussen bzw. zu verringern, berücksichtigen dieses Phänomen der Fersenbildung nicht. Es kann jedoch ein Zusammenhang zwischen dem Einfluss der Luftgrenzschicht und dem Einfluss der Fersenbildung auf die Beschichtungsqualität bestehen, so dass eine getrennte Lösung beider Probleme mit erheblichen Schwierigkeiten verbunden ist, welche sich wiederum negativ auf die Beschichtungsqualität auswirken.

Es ist daher eine Aufgabe der vorliegenden Erfindung, eine Anordnung und ein Verfahren zur Vorhangbeschichtung bewegter Substrate anzugeben, welche die genannten Probleme des Standes der Technik vermeiden. Insbesondere soll dabei die Möglichkeit gegeben sein, sowohl das Problem der Luftgrenzschichtbildung als auch das Problem der Fersenbildung gemeinsam zu minimieren und dadurch die Beschichtungsqualität zu optimieren.

Diese Aufgabe wird durch die Erfindung mit den Merkmalen des unabhängigen Anspruches gelöst. Vorteilhafte Weiterbildungen der Erfindung sind in den abhängigen Ansprüchen dargestellt.

Es wird ein Vorhangbeschichter zur Beschichtung einer Substratoberfläche eines bewegten Substrates mittels eines flüssigen Beschichtungsvorhangs vorgeschlagen. Der Vorhangbeschichter weist einen Vorhangerzeuger zur Erzeugung des flüssigen Beschichtungsvorhangs auf. Wie oben beschrieben, kann es sich bei diesem Vorhangerzeuger beispielsweise um einen einschichtigen Vorhangerzeuger oder auch um einen mehrschichtigen Vorhangerzeuger, beispielsweise mittels einer Kaskadenbeschichtung, handeln. Auch andere Ausgestaltungen sind möglich und beeinflussen den Kern der Erfindung nicht.

Auch bezüglich eines flüssigen Materials besteht eine große Flexibilität. So lassen sich beispielsweise Dispersionen oder auch verschiedene Lösungen oder andere Flüssigkeiten für die Vorhangbeschichtung einsetzen. Weiterhin lassen sich auch Vorhangbeschichter einsetzen, welche mehrere Vorhangerzeuger aufweisen, welche beispielsweise in Serie geschaltet sind.

Bei den Substraten kann es sich beispielsweise um flexible Substrate, wie z.B. bewegte Folienbahnen, oder auch um starre Substrate handeln. Auch die Beschichtung mehrerer Substrate gleichzeitig ist denkbar. Weiterhin können sowohl Substrate relativ geringer Größe, beispielsweise rechteckige Platten, oder auch "große" Substrate, beispielsweise "Endlossubstrate" (z. B. Folienbahnen) verwendet werden. Der flüssige Beschichtungsvorhang soll entlang einer Auftrefflinie auf die Substratoberfläche des bewegten Substrates auftreffen.

Weiterhin weist der Vorhangbeschichter eine Substratfördervorrichtung auf, welche das Substrat relativ zu dem Vorhangerzeuger bzw. relativ zur Auftrefflinie in Bewegung setzen kann. Die Substratfördervorrichtung selbst ist dabei jedoch vorteilhafter Weise während des Beschichtungsvorgangs raumfest zu dem Vorhangerzeuger bzw. zu der Auftrefflinie angeordnet. Bei der Substratfördervorrichtung kann es sich beispielsweise um ein Förderband, ein Rollensystem oder um andere Systeme handeln, welche insbesondere in vorteilhafter Weise auf die Art des Substrats angepasst sein können.

Weiterhin weist der Vorhangbeschichter zur Beschichtung der Substratoberfläche eine Unterdruckvorrichtung zur lokalen Beeinflussung einer Gasgrenzschicht über der Substratoberfläche auf. Diese Beeinflussung soll innerhalb eines Einflussbereiches (wobei es sich sinngemäß auch um mehrere zusammenhängende oder separierte Einflussbereiche handeln kann) erfolgen. Dabei ist die Unterdruckvorrichtung in Bewegungsrichtung des Substrates vor der Auftrefflinie des flüssigen Beschichtungsvorhangs angeordnet. Bei der Unterdruckvorrichtung kann es sich beispielsweise um eine der erwähnten Vorrichtungen im Stand der Technik handeln, wobei sinngemäß nicht nur ein Anlegen eines einfachen Unterdrucks erfolgen kann, sondern beispielsweise auch ein gezieltes Austauschen von Luft gegen ein anderes gasförmiges Medium oder eine gezielte Einstellung eines Strömungsprofils eines gasförmigen Mediums über der Substratoberfläche. Grundsätzlich lassen sich alle der oben beschriebenen Vorrichtungen einsetzen.

Die Unterdruckvorrichtung ist relativ zur Auftrefflinie des flüssigen Beschichtungsvorhangs auf der Substratoberfläche bewegbar angeordnet. Diese bewegbare Anordnung kann beispielsweise dadurch erfolgen, dass die Unterdruckvorrichtung mittels einer Haltevorrichtung ortsfest zur Substratfördervorrichtung gehaltert ist, wobei die Halterung in mindestens zwei verschiedenen Positionen erfolgen kann. Dies kann beispielsweise dadurch erfolgen, dass die Haltevorrichtung mindestens eine Führungsnut aufweist, entlang welcher die Unterdruckvorrichtung bewegbar ist.

Die beschriebene Anordnung weist gegenüber dem Stand der Technik den entscheidenden Vorteil auf, dass beide der oben genannten Probleme der Beschichtungsqualität gemeinsam minimiert und somit die Beschichtungsqualität optimiert werden kann. Besonders vorteilhaft ist es dabei, wenn auch der Vorhangerzeuger derart relativ zur Substratfördervorrichtung bewegbar ist, dass die Position der Auftrefflinie des flüssigen Beschichtungsvorhangs auf die Substratoberfläche relativ zur Substratfördervorrichtung einstellbar ist. Somit lässt sich zunächst durch Einstellung der Position der Auftrefflinie des flüssigen Beschichtungsvorhangs auf der Substratoberfläche das Problem der Fersenbildung minimieren. Dabei spielt insbesondere die Geschwindigkeit des Substrats sowie die Eigenschaften der Beschichtungsflüssigkeit eine Rolle. Durch Einstellen der Auftrefflinie lässt sich für eine beliebige Kombination von Substratgeschwindigkeit, Fallgeschwindigkeit des flüssigen Beschichtungsvorhangs in der Auftrefflinie und Oberflächenspannung und Viskosität der Beschichtungsflüssigkeit eine optimale Position der Auftrefflinie ermitteln, in der die Beeinflussung der Beschichtungsqualität durch die Fersenbildung minimiert ist.

Dies ist insbesondere dann von Vorteil, wenn die Substratoberfläche innerhalb des zur Verfügung stehenden Bereiches für die Beschichtung gekrümmt verläuft, beispielsweise wenn die Substratfördervorrichtung mindestens eine Beschichtungswalze aufweist, beispielsweise in Form eines Kreiszylinders, wobei ein flexibles Substart über diese mindestens eine Beschichtungswalze geführt wird. Dann nämlich kann durch geeignete Wahl der Position der Auftrefflinie auf die Substartoberfläche ein optimaler Winkel zwischen einer Fallgeschwindigkeit des flüssigen Beschichtungsvorhangs und einer Bewegungsgeschwindigkeit der Substratoberfläche der Auftrefflinie eingestellt werden. Dadurch lässt sich zunächst das Problem der Fersenbildung verhindern.

Anschließend wird die Unterdruckvorrichtung in ihrer Position nachgeführt, so dass auch der zweite oben genannte Störeinfluss, nämlich der Einfluss einer Gasgrenzschicht über der Substratoberfläche, minimiert werden kann. Dies kann beispielsweise dadurch erfolgen, dass der Abstand zwischen der Unterdruckvorrichtung und der Auftrefflinie des flüssigen Beschichtungsvorhangs minimiert oder auf einen optimalen Wert eingestellt wird. Auf diese Weise lassen sich mit der beschriebenen Anordnung und einem entsprechenden erfindungsgemäßen Verfahren, welches eine erfindungsgemäße Anordnung einsetzt, im Gegensatz zu den im Stand der Technik beschriebenen Anordnungen sowohl der Einfluss einer Luftgrenzschicht als auch der Einfluss einer Fersenbildung auf die Schichtqualität optimieren.

Als besonders vorteilhaft hat es sich dabei erwiesen, wenn die Unterdruckvorrichtung derart bewegbar angeordnet ist, dass der Abstand entlang der Substratoberfläche zwischen dem Einflussbereich der Unterdruckvorrichtung und der Auftrefflinie des flüssigen Beschichtungsvorhangs auf einen Wert im Bereich von 3 mm bis 50 mm, vorzugsweise einen Bereich von 3 bis 30 mm und besonders bevorzugt einen Bereich von 5 bis 15 mm einstellbar ist. Weist die Unterdruckvorrichtung mehrere Einflussbereiche auf, so kann dabei sinngemäß beispielsweise der Abstand zwischen einem der Auftrefflinie am nächsten gelegenen Einflussbereich der Unterdruckvorrichtung und der Auftrefflinie verstanden werden. Bei gekrümmten Substraten kann dabei unter dem "Abstand" sinngemäß eine Kurvenlänge beispielsweise entlang der gekrümmten Oberfläche des Substrats verstanden werden. Diese Optimierung der Abstände hat in der Praxis eine besonders hohe Beschichtungsqualität gezeigt.

Um die Fersenbildung zu minimieren und dem entsprechend die Beschichtungsqualität zu optimieren, hat es sich als besonders vorteilhaft erwiesen, die Position der Auftrefflinie derart einzustellen, dass der Winkel zwischen dem flüssigen Beschichtungsvorhang und der Substratoberfläche in der Auftrefflinie optimiert ist. Dies kann insbesondere dadurch erfolgen, dass der flüssige Beschichtungsvorhang in der Auftrefflinie eine Auftreffgeschwindigkeit v̅_{C} aufweist und das Substrat eine Substratgeschwindigkeit v̅_{S} Dabei sollen die Geschwindigkeiten v̅_{C} und v̅_{S} einen spitzen Winkel γ (also γ < 90°) einschließen, dergestalt, dass das Skalarprodukt v̅_{S} · v̅_{C} = v_{S} · v_{C} · cos γ größer ist als 0. Als besonders vorteilhaft hat es sich dabei erwiesen, wenn der Winkel γ im Bereich von 73,4° bis 85,1°, vorzugsweise im Bereich von 78,4° bis 85,1° und besonders bevorzugt im Bereich von 81,7° und 81,8° liegt. Diese Weiterbildung der Erfindung hat insbesondere den Vorteil, dass sich besonders hohe Substratgeschwindigkeiten, beispielsweise bis zu 1.200 m / min oder sogar bis zu 1.500 m / min erzielen lassen. Typische Vorrichtungen, welche aus dem Stand der Technik bekannt sind, erlauben lediglich Substratgeschwindigkeiten bis ca. 300 bis 400 m pro Minute. Dabei erlaubt die beschriebene Anordnung, bei welcher eine gemeinsame Optimierung der Einflüsse der Luftgrenzschichten und der Fersenbildung möglich ist, eine hervorragende Beschichtungsqualität.

Im Folgenden wird die Erfindung anhand der in den Figuren dargestellten Ausführungsbeispiele näher erläutert. Die Erfindung ist jedoch nicht auf die genannten Ausführungsbeispiele beschränkt. Gleiche Bezugsziffern bezeichnen dabei gleiche bzw. einander in ihrer Funktion entsprechende Bauteile.

Im Einzelnen zeigt:
- Figur 1: Eine Schnittdarstellung einer Beschichtung eines auf einer zylinderförmigen Beschichtungswalzen geführten flexiblen Substrats in "12-Uhr-Position";
- Figur 2: eine erfindungsgemäße Beschichtung eines Substrats gemäß Figur 1 in einer von der "12-Uhr-Position" verschiedenen Position zur Minimierung der Fersenbildung;
- Figur 3: eine schematische Darstellung der in einer Anordnung gemäß Figur 2 auftretenden Abstände, Winkel und Geschwindigkeiten;
- Figur 4: eine erfindungsgemäße Anordnung zur Vorhangbeschichtung; und
- Figur 5: einen schematischen Ablaufplan eines erfindungsgemäßen Verfahrens zur Vorhangbeschichtung.

In Figur 1 ist das Problem der Fersenbildung bei der Vorhangbeschichtung eines flexiblen Substrates mit einem flüssigen Beschichtungsvorhang exemplarisch dargestellt. Dabei wird ein flexibles Substrat 110, beispielsweise eine Kunststofffolie, mittels einer Beschichtungswalze 112 befördert. Die Beschichtungswalze 112 hat in diesem Ausführungsbeispiel im Wesentlichen eine Gestalt eines Kreiszylinders mit einem Radius R von 175 mm. Die Beschichtungswalze 112 rotiert dabei dergestalt in Drehrichtung 114, dass das Substrat 110 an seiner von der Beschichtungswalze 112 abgewandten Substratoberfläche 111 eine Geschwindigkeit von ca. 1.500 m pro Minute aufweist. Auch höhere Geschwindigkeiten sind möglich.

Ein flüssiger Beschichtungsvorhang 116 trifft entlang einer Auftrefflinie 118 (welche in Folge einer endlichen Dicke des Beschichtungsvorhangs 116 ebenfalls eine endliche Dicke aufweist) senkrecht zur Zeichenebene in Figur 1 auf die Substratoberfläche 111 auf. Die Beschichtungsflüssigkeit wird dabei derart von dem bewegten Substrat 110 mitgenommen, dass sich auf der Substratoberfläche 111 ein Film 120 bildet.

Als Beschichtungsflüssigkeit für den flüssigen Beschichtungsvorhang 116 wird in diesem Ausführungsbeispiel eine handelsübliche Dispersion mit einer Viskosität von 100-3000 mPa*s, vorteilhafterweise im Bereich von ca. 400-600 mPa*s, mit einer Oberflächenspannung von ca. 25-40 mN/m eingesetzt. Der flüssige Beschichtungsvorhang 116 legt bis zum Auftreffen in der Auftrefflinie 118 eine Strecke Δs von ca. 100 mm (wobei jedoch auch andere Einstellungen möglich sind) im freien Fall zurück, so dass er in der Auftrefflinie 118 eine Fallgeschwindigkeit von ca. 1,4 m/s aufweist. In dem in Figur 1 dargestellten Ausführungsbeispiel, welches dem Stand der Technik entspricht, liegt dabei die Auftrefflinie 118 senkrecht über einer Achse 122 der Beschichtungswalze 112. Diese Position wird auch als "12-Uhr-Position" bezeichnet. Wie in Figur 1 dargestellt, bildet sich bei dieser Beschichtung in "12-Uhr-Position" eine besonders ausgeprägte Ferse 124, welche die Filmqualität des Films 120 mit hoher Wahrscheinlichkeit stören kann. Dabei zeigt sich eine starke Abhängigkeit der Beschichtungsqualität von der Substratgeschwindigkeit, wobei die Wahrscheinlichkeit, dass eine ausgeprägte Ferse 124 die Beschichtungsqualität negativ beeinflusst, mit steigender Substratgeschwindigkeit stark zunimmt.

In Figur 2 ist im Gegensatz zu dem in Figur 1 dargestellten Ausführungsbeispiel eine Vorhangbeschichtung dargestellt, bei welcher die Beschichtung erfindungsgemäß nicht in "12-Uhr-Position" erfolgt. Dabei wird grundsätzlich eine zu Figur 1 identische bzw. funktionsgleiche Anordnung eingesetzt. Die Position des Beschichtungsvorhangs 116 wird dabei jedoch so eingestellt, dass der Beschichtungsvorhang 116 in einer Auftrefflinie 118 auf die Substratoberfläche 111 auftrifft, wobei eine beliebige, von der Achse 122 der Beschichtungswalze 112 ausgehende senkrechte Verbindung zwischen der Achse 122 und der Auftrefflinie 118 um einen Winkel α gegenüber der Vertikalen verkippt ist. Für diesen Winkel α haben sich die Winkel in einem Bereich zwischen 4,9° und 16,6°, vorteilhafter Weise bei ca. 8,2°, als besonders vorteilhaft erwiesen für die oben angegebene Kombination von Beschichtungsflüssigkeit, Substratgeschwindigkeit und Anordnungsgeometrie.

In Figur 3 sind die bei der Beschichtung gemäß dem bevorzugten Ausführungsbeispiel gemäß Figur 2 auftretenden Maße, Winkel und Geschwindigkeiten schematisch dargestellt. Dabei ist vernachlässigt, dass das Substrat 110 eine endliche Dicke aufweist, so dass in der vereinfachten Darstellung gemäß Figur 3 ein Auftreffen des Beschichtungsvorhangs 116 direkt auf die Beschichtungswalze 112 in der Auftrefflinie 118 angenommen wird. Die dabei angenommenen Vereinfachungen sind in der Praxis regelmäßig vernachlässigbar, da typische Substrate 110 eine im Vergleich zum Radius R der Beschichtungswalze 112 vernachlässigbare Dicke aufweisen.

Wiederum ist in Figur 3 die "12-Uhr-Position" 310 dargestellt, also eine virtuelle Auftrefflinie, welche sich senkrecht oberhalb der Achse 122 der Beschichtungswalze 112 befindet. Gemäß Figur 2 wird jedoch der flüssige Beschichtungsvorhang 116 relativ zur Achse 122 der Beschichtungswalze 112 in horizontaler Richtung um einen Abstand Δx verschoben. Bei der oben genannten Kombination von Beschichtungsflüssigkeit, Substratgeschwindigkeit und Anordnungsgeometrie liegt dieser Abstand Δx vorteilhafter Weise in einem Bereich zwischen 15 mm und 50 mm, besonders vorteilhaft bei ca. 25 mm. Dies entspricht dem oben genannten Bereich besonders vorteilhafter Winkeleinstellungen für den Winkel α.

Weiterhin ist in Figur 3 symbolisch das Verhältnis zwischen der Substratgeschwindigkeit v̅_{S} 312 und der Auftreffgeschwindigkeit v̅_{C} 314 des flüssigen Beschichtungsvorhangs 116 in der Auftrefflinie 118 dargestellt (wobei die Länge der Vektorpfeile jedoch nicht maßstäblich ist - die Substratgeschwindigkeit 312 ist im genannten Ausführungsbeispiel um ca. zwei Größenordnungen größer als die Auftreffgeschwindigkeit 314). Beide Geschwindigkeitsvektoren 312 und 314 schließen dabei in der Auftrefflinie 118 einen spitzen Winkel γ ein, welcher sich als Komplementwinkel des Winkels α zu 90° berechnet (γ = 90° - α). Erfindungsgemäß ist dieser Winkel γ kleiner als 90° und wird vorteilhafter Weise auf einen Bereich von 85,1° bis 73,4° eingestellt, besonders vorteilhaft jedoch auf einen Bereich von ca. 81,7° bis 81,8°. Es hat sich gezeigt, dass insbesondere für die oben angegebene Kombination aus Beschichtungsflüssigkeit, Anordnungsgeometrie und Substratgeschwindigkeit bei dieser Winkeleinstellung der Einfluss der Fersenbildung auf die Qualität des Films 120 minimiert und somit die Qualität des Films 120 optimiert wird. Das Skalarprodukt der Vektoren v̅_{S} 312 und v̅_{C} 314 ist in dieser Anordnung positiv. Für die genannte Substratgeschwindigkeit 312 von ca. 1500 m/min, die Auftreffgeschwindigkeit 314 von ca. 1,4 m/s und einen Winkel γ von 81,7° ergibt sich somit ein Skalarprodukt von ca. 300 m²/s². Erfindungsgemäß sollte dieses Skalarprodukt größer sein als Null. Mit den genannten bevorzugten Winkelbereichen für den Winkel γ, Substratgeschwindigkeiten 312 zwischen 10 und 2000 m/min und Auftreffgeschwindigkeiten 314 zwischen 0,5 und 5 m/s (wobei jeweils auch andere Einstellungen der genannten Größen möglich sind) ergibt sich für das Skalarprodukt ein weiter Bereich zwischen ca. 0,4 und ca. 3000 m²/s². Besonders bevorzugt liegt das Skalarprodukt zwischen 1 und 2000 m²/s² und ganz besonders bevorzugt im Bereich zwischen 100 und 1000 m²/s² und idealerweise, wie bereits genannt, im Bereich von ca. 300 m²/s².

In Figur 4 ist ein bevorzugtes Ausführungsbeispiel eines Vorhangbeschichters 410 dargestellt, mit welchem sich beispielsweise eine Beschichtung gemäß dem Ausführungsbeispielen gemäß Figur 2 (bzw. Figur 3) umsetzen lässt. Der Vorhangbeschichter 410 weist wiederum eine Beschichtungswalze 112 auf, über welche ein flexibles Substrat 110, beispielsweise eine Kunststofffolie, geführt wird. Weiterhin weist der Vorhangbeschichter 410 einen Vorhangerzeuger 412 mit einer Düsenspitze 414 auf, welcher einen frei fallenden flüssigen Beschichtungsvorhang 116 erzeugt. Der flüssige Beschichtungsvorhang 116 trifft entlang der Auftrefflinie 118 auf das Substrat 110. Der Abstand s zwischen der Düsenspitze 414 und der Auftrefflinie 118 beträgt in diesem Ausführungsbeispiel ebenfalls Δs = 100 mm, wobei jedoch wiederum auch andere Einstellungen möglich sind.

Die Position des Vorhangerzeugers 412 relativ zur Beschichtungswalze 112 lässt sich in diesem Ausführungsbeispiel in einem weiten Bereich einstellen, was in Figur 4 durch den Doppelpfeil 416 symbolisch dargestellt ist. Dabei kann es sich um eine Einstellung entlang einer linearen Achse 416, wie in Figur 4 dargestellt, handeln, oder alternativ auch um eine Einstellung entlang einer gekrümmten Achse. Letzteres bietet beispielsweise die Möglichkeit, dass die Position des Vorhangerzeugers 412 in horizontaler Richtung eingestellt wird, wobei gleichzeitig der Abstand Δs zwischen Düsenspitze 414 und Auftrefflinie 118 konstant gehalten wird. Die in Figur 4 dargestellt Anordnung erlaubt insbesondere eine Einstellung der oben genannten bevorzugten Beschichtungsposition in einem der genannten Winkel α relativ zur Vertikalen.

Weiterhin weist der in Figur 4 dargestellte Vorhangerzeuger 410 eine Unterdruckvorrichtung 418 auf. Dabei handelt es sich in diesem Ausführungsbeispiel um eine kommerzielle Unterdruckvorrichtung 418, wie sie beispielsweise aus der EP 0 906 789 B1 bekannt ist. Diese kommerzielle Unterdruckvorrichtung 418 wurde jedoch dahingehend modifiziert, dass die Unterdruckvorrichtung 418 in ihrer Position relativ zur Beschichtungswalze 112 einstellbar ist. Zu diesem Zweck weist die in Figur 4 dargestellte Vorrichtung eine Haltevorrichtung 420 auf, welche über eine Führungsnut 422 in Form eines zur Achse 122 der Beschichtungswalze 112 konzentrischen gekrümmten Langlochs verfügt. Die Unterdruckvorrichtung 418 ist über Schraubenpaare 424 in dieser Führungsnut 422 fixierbar und somit in ihrer Position einstellbar. Die Einstellung kann dabei derart erfolgen, dass die Unterdruckvorrichtung 418 konzentrisch um die Achse 122 der Beschichtungswalze 112 gedreht werden kann, wobei der Abstand zwischen der Unterdruckvorrichtung 418 und der Substratoberfläche 111 konstant gehalten wird. Dadurch wird die Position eines Einflussbereiches 426, innerhalb dessen die Unterdruckvorrichtung 418 eine Luftgrenzschicht über dem Substrat 110 beeinflusst, entlang der Substratoberfläche 111 verschoben. Somit lässt sich auch ein Abstand d zwischen dem Einflussbereich 426 der Unterdruckvorrichtung 418 und der Auftrefflinie 118 des flüssigen Beschichtungsvorhangs 116 durch entsprechende Positionierung der Unterdruckvorrichtung 418 einstellen. Diese Ausgestaltung ermöglicht, dass, nach Optimierung der Auftrefflinie 118, auch die Position der Unterdruckvorrichtung 418 optimiert werden kann, um einen negativen Einfluss der Luftgrenzschicht auf die Beschichtungsqualität zu minimieren.

In Figur 5 ist schematisch ein Ablaufplan eines erfindungsgemäßen Verfahrens dargestellt, bei welchem eine erfindungsgemäße Anordnung, beispielsweise die in Figur 4 dargestellte Anordnung 410, eingesetzt wird. Die dargestellten Verfahrensschritte müssen nicht notwendiger Weise in der angegebenen Reihenfolge durchgeführt werden, und es könnten auch zusätzliche, in Figur 5 nicht dargestellte Verfahrensschritte durchgeführt werden.

In Schritt 510 wird zunächst mittels des Vorhangerzeugers 412 der flüssige Beschichtungsvorhang 116 erzeugt. Dieser trifft entlang der Auftrefflinie 118 auf das bewegte Substrat 110. In Verfahrensschritt 512 wird die Position des Vorhangerzeugers 412 derart relativ zur Substratfördervorrichtung 112, beispielsweise zur Beschichtungswalze 112, eingestellt, dass die Beschichtungsqualität der Vorhangbeschichtung optimal ist. Dabei wird insbesondere der Einfluss der oben beschriebenen Fersenbildung minimiert.

Anschließend wird in Verfahrensschritt 514 die Position der Unterdruckvorrichtung 418 derart eingestellt, dass Lufteinschlüsse bei der Beschichtung minimiert werden. Dabei kann insbesondere der Abstand d zwischen dem Einflussbereich 426 der Unterdruckvorrichtung 418 und der Auftrefflinie 118 des flüssigen Beschichtungsvorhangs 116 auf einen der oben genannten Werte eingestellt werden.

### Bezugszeichenliste

- 110: Flexibles Substrat
- 111: Substratoberfläche
- 112: Beschichtungswalze
- 114: Drehrichtung
- 116: Flüssiger Beschichtungsvorhang
- 118: Auftrefflinie
- 120: Film
- 122: Achse der Beschichtungswalze 112
- 124: Ferse
- 310: Virtuelle Auftrefflinie bei Beschichtung in "12-Uhr-Position"
- 312: Substratgeschwindigkeit
- 314: Auftreffgeschwindigkeit
- 410: Vorhangbeschichter
- 412: Vorhangerzeuger
- 414: Düsenspitze
- 416: Einstellmöglichkeit der Position des Vorhangerzeugers 412
- 418: Unterdruckvorrichtung
- 420: Haltevorrichtung
- 422: Führungsnut
- 424: Schraubenpaare
- 426: Einflussbereich der Unterdruckvorrichtung
- 510: Erzeugung des Beschichtungsvorhangs
- 512: Optimierung der Position des Vorhangerzeugers
- 514: Einstellung der Position der Unterdruckvorrichtung

## Patentansprüche

1. Vorhangbeschichter (410) zur Beschichtung einer Substratoberfläche (111) eines bewegten Substrates (110) mittels eines flüssigen Beschichtungsvorhangs (116) mit
a) einem Vorhangerzeuger (412) zur Erzeugung des flüssigen Beschichtungsvorhangs (116), wobei der flüssige Beschichtungsvorhang (116) entlang einer Auftrefflinie (118) auf die Substratoberfläche (111) auftrifft;
b) einer Substratfördervorrichtung (112); und
c) einer Unterdruckvorrichtung (418) zur lokalen Beeinflussung einer Gasgrenzschicht über der Substratoberfläche (111) innerhalb eines Einflussbereiches (426), wobei die Unterdruckvorrichtung (418) in Bewegungsrichtung des Substrates vor der Auftrefflinie (118) angeordnet ist,
wobei die Unterdruckvorrichtung (418) relativ zur Auftrefflinie (118) des flüssigen Beschichtungsvorhangs (116) auf der Substratoberfläche (111) bewegbar angeordnet ist,
**dadurch gekennzeichnet, dass** der Vorhangerzeuger (412) derart relativ zur Substratfördervorrichtung (112) bewegbar ist, dass die Position der Auftrefflinie (118) des flüssigen Beschichtungsvorhangs (116) auf die Substratoberfläche (111) relativ zur Substratfördervorrichtung (112) einstellbar ist.

2. Vorhangbeschichter (410) gemäß dem vorhergehenden Anspruch, **dadurch gekennzeichnet, dass** die Unterdruckvorrichtung (418) mittels einer Haltevorrichtung (420) ortsfest zur Substratfördervorrichtung (112) gehaltert ist, wobei die Halterung in mindestens zwei verschiedenen Positionen erfolgen kann.

3. Vorhangbeschichter (410) gemäß dem vorhergehenden Anspruch, **dadurch gekennzeichnet, dass** die Haltevorrichtung (420) mindestens eine Führungsnut (422) aufweist, entlang welcher die Unterdruckvorrichtung (418) bewegbar ist.

4. Vorhangbeschichter (410) gemäß einem der vorhergehenden Ansprüche, **dadurch gekennzeichnet, dass** der Einflussbereich (426) der Unterdruckvorrichtung (418) einen Abstand (d) entlang der Substratoberfläche (111) von der Auftrefflinie (118) des flüssigen Beschichtungsvorhangs (116) aufweist, wobei die Unterdruckvorrichtung (418) derart bewegbar angeordnet ist, dass der Abstand (d) auf einen Wert in einem Bereich von 3 mm bis 50 mm, vorzugsweise in einem Bereich von 3 bis 30 mm und besonders bevorzugt in einem Bereich von 3 bis 15 mm einstellbar ist.

5. Vorhangbeschichter (410) gemäß einem der vorhergehenden Ansprüche, **dadurch gekennzeichnet,**
- **dass** der flüssige Beschichtungsvorhang (116) in der Auftrefflinie (118) des flüssigen Beschichtungsvorhangs (116) eine Auftreffgeschwindigkeit v_{c} (314) aufweist; und
- **dass** das Substrat in der Auftrefflinie (118) des flüssigen Beschichtungsvorhangs (116) eine Substratgeschwindigkeit v̅_{S} (312) aufweist;
- wobei die Geschwindigkeiten v̅_{C} (314) und v̅_{S} (312) einen spitzen Winkel γ einschließen, dergestalt, dass das Skalarprodukt v̅_{S} · v̅_{C} = v_{S} · v_{C} · cos γ größer ist als Null.

6. Vorhangbeschichter (410) gemäß dem vorhergehenden Anspruch, **dadurch gekennzeichnet, dass** der Winkel γ im Bereich von 73,4° bis 85,1°, vorzugsweise im Bereich von 78,4° bis 85,1° und besonders bevorzugt im Bereich von 81,7° und 81,8° liegt.

7. Vorhangbeschichter (410) gemäß einem der vorhergehenden Ansprüche, **dadurch gekennzeichnet, dass** die Substratfördervorrichtung (112) mindestens eine Beschichtungswalze (112) aufweist, wobei die mindestens eine Beschichtungswalze (112) im Wesentlichen eine Form eines Kreiszylinders aufweist.

8. Verfahren zur Vorhangbeschichtung eines bewegten Substrates (110) mittels eines flüssigen Beschichtungsvorhangs (116) unter Verwendung eines Vorhangbeschichters (410) gemäß einem der vorhergehenden Ansprüche, **gekennzeichnet durch** folgende Verfahrensschritte:
a) mittels eines Vorhangerzeugers (412) wird ein flüssiger Beschichtungsvorhang (116) erzeugt, wobei der flüssige Beschichtungsvorhang (116) entlang einer Auftrefflinie (118) auf das bewegte Substrat (110) auftrifft;
b) der Vorhangerzeuger (412) wird in seiner Position derart relativ zur Substratfördervorrichtung (112) des Vorhangbeschichters (410) eingestellt, dass die Beschichtungsqualität der Vorhangbeschichtung optimal ist; und
c) die Unterdruckvorrichtung (418) wird derart in ihrer Position relativ zur Auftrefflinie (118) eingestellt, dass Lufteinschlüsse bei der Beschichtung minimiert werden.

9. Verfahren gemäß dem vorhergehenden Anspruch, **dadurch gekennzeichnet, dass** in Verfahrensschritt b) die Position des Vorhangerzeuger (412) derart eingestellt wird, dass der flüssige Beschichtungsvorhang (116) in der Auftrefflinie (118) des flüssigen Beschichtungsvorhangs (116) eine Geschwindigkeit v̅_{C} (314) aufweist, wobei das Substrat (110) in der Auftreftlinie (118) des flüssigen Beschichtungsvorhangs (116) eine Substratgeschwindigkeit v̅_{S} (312) aufweist, dergestalt, dass die Geschwindigkeiten v̅_{C} (314) und v̅_{S} (312) einen spitzen Winkel γ einschließen, wobei das Skalarprodukt v̅_{S} · v̅_{S} = v_{S} · v_{C} · cos γ größer ist als Null.

10. Verfahren gemäß dem vorhergehenden Anspruch, **dadurch gekennzeichnet, dass** der Winkel γ im Bereich von 73,4° bis 85,1°, vorzugsweise im Bereich von 78,4° bis 85,1° und besonders bevorzugt im Bereich von 81,7° und 81,8° liegt.

11. Verfahren gemäß einem der vorhergehenden Verfahrensansprüche, **dadurch gekennzeichnet, dass** in Verfahrensschritt c) die Unterdruckvorrichtung (418) derart in ihrer Position eingestellt wird, dass der Einflussbereich (426) der Unterdruckvorrichtung (418) einen Abstand d entlang der Substratoberfläche (111) von der Auftrefflinie (118) des flüssigen Beschichtungsvorhangs (116) in einem Bereich von 3 mm bis 50 mm, vorzugsweise in einem Bereich von 3 bis 30 mm und besonders bevorzugt in einem Bereich von 3 bis 15 mm aufweist.

## Claims

1. A curtain coater (410) for coating a substrate surface (111) of a moving substrate (110) by means of a liquid coating curtain (116), comprising
a) a curtain generator (412) for generating the liquid coating curtain (116), the liquid coating curtain (116) impinging on the substrate surface (111) along a line of impingement (118);
b) a substrate conveying apparatus (112); and
c) a vacuum apparatus (418) for locally influencing a gas boundary layer above the substrate surface (111) within an area of influence (426), the vacuum apparatus (418) being arranged before the line of impingement (118) in the direction of movement of the substrate,
the vacuum apparatus (418) being arranged such that it can be moved relative to the line of impingement (118) of the liquid coating curtain (116) on the substrate surface (111), wherein the curtain generator (412) can be moved relative to the substrate conveying apparatus (112) in such a way that the position of the line of impingement (118) of the liquid coating curtain (116) on the substrate surface (111) can be adjusted relative to the substrate conveying apparatus (112).

2. The curtain coater (410) according to the preceding claim, wherein the vacuum apparatus (418) is held in a fixed position in relation to the substrate conveying apparatus (112) by means of a holding apparatus (420), it being possible for the mounting to be made in at least two different positions.

3. The curtain coater (410) according to the preceding claim, wherein the holding apparatus (420) has at least one guide groove (422), along which the vacuum apparatus (418) can be moved.

4. The curtain coater (410) according to one of the preceding claims, wherein the area of influence (426) of the vacuum apparatus (418) is at a distance (d) along the substrate surface (111) from the line of impingement (118) of the liquid coating curtain (116), the vacuum apparatus (418) being arranged to be movable in such a way that the distance (d) can be set to a value in a range from 3 mm to 50 mm, preferably in a range from 3 to 30 mm and particularly preferably in a range from 3 to 15 mm.

5. The curtain coater (410) according to one of the preceding claims, wherein
- the liquid coating curtain (116) has a speed of impingement*v̅_{C}* (314) on the line of impingement (118) of the liquid coating curtain (116); and
- the substrate has a substrate speed *v̅_{S}* (312) on the line of impingement (118) of the liquid coating curtain (116);
- the speeds *v̅_{C}* (314) and *v̅_{S}* (312) including an acute angle γ such that the scalar product *v̅_{S}* · *v̅_{C}* = *v_{S}* **·** *v_{C}* **·** cos γ is greater than zero.

6. The curtain coater (410) according to the preceding claim, wherein the angle γ lies in the range from 73.4° to 85.1°, preferably in the range from 78.4° to 85.1° and particularly preferably in the range from 81.7° to 81.8°.

7. The curtain coater (410) according to one of the preceding claims, wherein the substrate conveying apparatus (112) has at least one coating roll (112), the at least one coating roll (112) having substantially a form of a circular cylinder.

8. A method for curtain coating of a moving substrate (110) by means of a liquid coating curtain (116) by using a curtain coater (410) according to one of the preceding claims, which comprises the following method steps:
a) a liquid coating curtain (116) is generated by means of a curtain generator (412), the liquid coating curtain (116) impinging on the moving substrate (110) along a line of impingement (118);
b) the position of the curtain generator (412) is adjusted relative to the substrate conveying apparatus (112) of the curtain coater (410), such that the coating quality of the curtain coating is optimal; and
c) the position of the vacuum apparatus (418) relative to the line of impingement (118) is set such that air inclusions in the coating are minimized.

9. The method according to the preceding claim, wherein, in method step b), the position of the curtain generator (412) is set such that the liquid coating curtain (116) has a speed of impingement *v̅_{C}* (314) on the line of impingement (118) of the liquid coating curtain (116), the substrate (110) having a substrate speed v̅_{S} (312) on the line of impingement (118) of the liquid coating curtain (116), in such a way that the speeds v̅_{C} (314) and v̅_{S} (312) include an acute angle γ, the scalar product ***fax****v̅_{S}* · *v̅_{C}* = *v_{S} · v_{C}* · cos γ being greater than zero.

10. The method according to the preceding claim, wherein the angle γ lies in the range from 73.4° to 85.1°, preferably in the range from 78.4° to 85.1° and particularly preferably in the range from 81.7° to 81.8°.

11. The method according to one of the preceding method claims, wherein, in method step c), the position of the vacuum apparatus (418) is adjusted such that the area of influence (426) of the vacuum apparatus (418) is at a distance d along the substrate surface (111) from the line of impingement (118) of the liquid coating curtain (116) in a range from 3 mm to 50 mm, preferably in a range from 3 to 30 mm and particularly preferably in a range from 3 to 15 mm.

## Revendications

1. Dispositif d'enduction au rideau (410) pour revêtir une surface (111) d'un substrat en mouvement (110) à l'aide d'un rideau d'enduction liquide (116), comprenant:
a) un générateur de rideau (412) pour produire le rideau d'enduction liquide (116), dans lequel le rideau d'enduction liquide (116) rencontre la surface (111) du substrat le long d'une ligne de rencontre (118) ;
b) un dispositif de transport de substrat (112) ; et
c) un dispositif à dépression (418) pour influencer localement une couche limite de gaz au-dessus de la surface (111) du substrat à l'intérieur d'une zone d'influence (426), le dispositif à dépression (418) étant agencé dans le sens de déplacement du substrat avant la ligne de rencontre (118),
dans lequel le dispositif à dépression (418) est agencé de manière mobile sur la surface (111) du substrat par rapport à la ligne de rencontre (118) du rideau d'enduction liquide (116),
**caractérisé en ce que** le générateur de rideau (412) est mobile par rapport au dispositif de transport de substrat (112) de sorte que l'on puisse ajuster la position de la ligne de rencontre (118) du rideau d'enduction liquide (116) sur la surface (111) du substrat par rapport au dispositif de transport de substrat (112).

2. Dispositif d'enduction au rideau (410) selon la revendication précédente, **caractérisé en ce que** le dispositif à dépression (418) est retenu à l'aide d'un dispositif de retenue (420) de manière fixe par rapport au dispositif de transport de substrat (112), la fixation pouvant se faire en au moins deux positions différentes.

3. Dispositif d'enduction au rideau (410) selon la revendication précédente, **caractérisé en ce que** le dispositif de retenue (420) présente au moins une rainure de guidage (422) le long de laquelle le dispositif à dépression (418) peut être déplacé.

4. Dispositif d'enduction au rideau (410) selon l'une quelconque des revendications précédentes, **caractérisé en ce que** la zone d'influence (426) du dispositif à dépression (418) présente une distance (d) le long de la surface (111) du substrat par rapport à la ligne de rencontre (118) du rideau d'enduction liquide (116), dans lequel le dispositif à dépression (418) est agencé de manière mobile de sorte que la distance (d) soit ajustable à une valeur dans une plage de 3 mm à 50 mm, de préférence dans une plage de 3 à 30 mm, mieux encore dans une plage de 3 à 15 mm.

5. Dispositif d'enduction au rideau (410) selon l'une quelconque des revendications précédentes, **caractérisé en ce que**:
- le rideau d'enduction liquide (116) présente dans la ligne de rencontre (118) du rideau d'enduction liquide (116) une vitesse de rencontre v̅_{C} (314) ; et
- le substrat présente, dans la ligne de rencontre (118) du rideau d'enduction liquide (116), une vitesse de substrat v̅_{S} (312) ;
- les vitesses v_{c} (314) et vₛ (312) inscrivant un angle aigu γ de sorte que le produit scalaire v̅_{S} · v̅_{C} = v_{S} · v_{C} · cos γ soit supérieur à zéro.

6. Dispositif d'enduction au rideau (410) selon la revendication précédente, **caractérisé en ce que** l'angle γ se situe dans la plage de 73,4 ° à 85,1 °, de préférence dans la plage de 78,4 ° à 85,1 °, mieux encore dans la plage de 81,7 ° à 81,8 °.

7. Dispositif d'enduction au rideau (410) selon l'une quelconque des revendications précédentes, **caractérisé en ce que** le dispositif de transport de substrat (112) présente au moins un rouleau d'enduction (112), dans lequel le au moins un rouleau d'enduction (112) présente sensiblement la forme d'un cylindre à base circulaire.

8. Procédé d'enduction au rideau d'un substrat en mouvement (110) à l'aide d'un rideau d'enduction liquide (116) par utilisation d'un dispositif d'enduction au rideau (410) selon l'une quelconque des revendications précédentes, **caractérisé par** les étapes de procédé suivantes :
a) à l'aide d'un générateur de rideau (412) on génère un rideau d'enduction liquide (116), dans lequel le rideau d'enduction liquide (116) rencontre le substrat en mouvement (110) le long d'une ligne de rencontre (118) ;
b) on ajuste la position du générateur de rideau (412) par rapport au dispositif de transport de substrat (112) du dispositif d'enduction au rideau (410) de sorte que la qualité de l'enduction au rideau soit optimale ; et
c) on ajuste la position du dispositif à dépression (418) par rapport à la ligne de rencontre (118) de manière à minimiser les inclusions d'air dans l'enduction.

9. Procédé selon la revendication précédente, **caractérisé en ce que** l'on ajuste à l'étape de procédé b) la position du générateur de rideau (412) de sorte que le rideau d'enduction liquide (116) présente dans la ligne de rencontre (118) du rideau d'enduction liquide (116) une vitesse v̅_{C} (314), dans lequel le substrat (110) présente dans la ligne de rencontre (118) du rideau d'enduction liquide (116) une vitesse de substrat v̅_{S} (312) de manière que les vitesses v̅_{C} (314) et v̅_{S} (312) inscrivent un angle aigu γ, le produit scalaire v̅_{S}.v̅_{S} = v_{S}.v_{C}.cos γ étant supérieur à zéro.

10. Procédé selon la revendication précédente, **caractérisé en ce que** l'angle γ se situe dans la plage de 73,4 ° à 85,1°, de préférence dans la plage de 78,4 ° à 85,1 °, mieux encore dans la plage de 81,7 ° à 81,8 °.

11. Procédé selon l'une quelconque des revendications précédentes, **caractérisé en ce que**, dans l'étape de procédé c), on ajuste la position du dispositif à dépression (418) de sorte que la zone d'influence (426) du dispositif à dépression (418) présente une distance d le long de la surface (111) du substrat par rapport à la ligne de rencontre (118) du rideau d'enduction liquide (116) dans une plage de 3 mm à 50 mm, de préférence dans une plage de 3 mm à 30 mm, mieux encore dans une plage de 3 à 15 mm.
